# FASCICULE DE BREVET EUROPEEN

(11) **EP 1 883 465 B1**
(45) Date de publication et mention de la délivrance du brevet: **20.01.2010**
(21) Numéro de dépôt: 06752699.6
(22) Date de dépôt: 23.05.2006
(51) Int. Cl.: B01F 5/06, B01F 15/02, B01F 15/06

(54) **DISPOSITIF DE MELANGE A DOUBLE CHAMBRE POUR SUBSTANCES PHARMACEUTIQUES VISQUEUSES ET PROCEDE**
DOPPELKAMMER-MISCHVORRICHTUNG FÜR VISKÖSE PHARMAZEUTISCHE SUBSTANZEN UND VERFAHREN
DOUBLE-CHAMBER MIXING DEVICE FOR VISCOUS PHARMACEUTICAL SUBSTANCES AND METHOD

(30) Priorité: 24.05.2005 US 684338 P
(43) Date de publication de la demande: 06.02.2008
(73) Titulaire: Utéron Pharma S.A., 4000 Liege (BE)
(72) Inventeur: BONNARD, Eric, 4030 Liege (BE)
(74) Mandataire: pronovem
(86) Numéro de dépôt international: PCT/BE2006/000058
(87) Numéro de publication internationale: WO 2006/125284

(56) Documents cités:
- US-A- 3 035 820
- US-A- 3 353 918
- US-A- 6 062 722
- US-A1- 2004 120 217

## Description

### Objet de l'invention

La présente invention se rapporte à un dispositif de mélange à chambre double permettant d'obtenir une très bonne homogénéité dans le cas d'un mélange de substances visqueuses, en particulier dans le domaine pharmaceutique.

L'invention se rapporte également au procédé de mise en oeuvre du dispositif.

### Etat de la technique

L'incorporation de substances pharmaceutiques dans des mélanges de viscosité élevée nécessitant une homogénéité parfaite est généralement problématique avec des dispositifs de mélange classiques tels que mélangeurs à pales, à hélices, malaxeurs, mélangeurs planétaires, mélangeurs à rotor/stator, etc.

On constate en effet le plus souvent les problèmes suivants :
- pertes et sous-dosage des produits incorporés ;
- absence de mouvement dans le mélangeur car les produits à mélanger collent aux outils de mélange et à la paroi de la cuve ;
- augmentation néfaste de la température du mélange occasionnant la dégradation des produits mélangés ;
- pertes lors de la vidange de la cuve de mélange ou impossibilité de réaliser une vidange automatique.

Ces problèmes occasionnent tous un manque d'homogénéité du mélange obtenu incompatible avec les exigences sévères de qualité d'un produit fini pharmaceutique, voire tout simplement l'impossibilité de réaliser le mélange souhaité.
Le document US 2004/0120217 A divulgue une méthode selon le préambule de la revendication 1 et un appareil selon le préambule de la revendication 2 pour mélanger un polymère avec un agglomérat d'un ou plusieurs composés dans une paire de cylindres de pression opposés, mis en communication par un bloc injecteur situés entre les deux cylindres, et utilisant les deux pistons correspondants pour forcer le transfert du polymère et de l'agglomérat d'un cylindre vers l'autre et vice versa, de manière à diviser et disperser l'agglomérat dans le mélange avec le polymère.
Le document US 3,353,918 A divulgue un appareil pour mélanger les ingrédients de fabrication de mousse polyuréthane, comprenant : un appareil de mélange contenant deux chambres ayant des extrémités adjacentes interconnectées par une paroi présentant des orifices de passage et deux pistons, chacun monté coulissant dans une des deux chambres respectives, des moyens pour causer l'oscillation des deux pistons à l'intérieur des chambres de manière à forcer les ingrédients dans l'appareil de mélange selon un mouvement d'aller-retour au travers des orifices et à mélanger ceux-ci, ladite paroi comprenant un passage de décharge muni d'une vanne de contrôle et communiquant avec les orifices, les ingrédients mélangés pouvant être déchargés, une fois les pistons convergeant vers la paroi, pour autant que la vanne soit ouverte. La paroi comporte également des moyens munis de vannes et communiquant avec les orifices, pour le chargement des ingrédients dans l'appareil de mélange.
Le document US 3,035,820 A divulgue un appareil pour l'émulsification et l'homogénéisation d'une suspension solide ou liquide visqueuse dans un liquide (ex. eau/huile), dans lequel la suspension ou le mélange est forcé de passer au travers d'une restriction à haute vitesse et/ou haute pression. L'appareil comporte une paire de seringues cylindriques opposées possédant chacune un piston monté coulissant dans son cylindre, et actionnable de manière à transférer de manière répétitive le fluide de manière réciproque d'une seringue à l'autre à travers la restriction qui met en communication les deux cylindres.
Le document US 6,062,722 A divulgue une méthode de mélange d'un fluide selon laquelle on utilise comme appareil de mélange un ou deux réservoirs de fluide séparés, communiquant avec un mélangeur statique à hélices. Le fluide est forcé de passer du réservoir vers le mélangeur statique et inversement.

### Buts de l'invention

La présente invention vise à fournir une solution qui permette de s'affranchir des inconvénients de l'état de la technique.

En particulier, la présente invention a pour but de fournir un dispositif et un procédé de mélange qui permettent l'obtention d'un mélange parfaitement homogène de substances pharmaceutiques visqueuses.

L'invention a encore pour but de fournir un dispositif et un procédé de mélange totalement automatisables.

L'invention a pour but additionnel de fournir un procédé de mélange dont le résultat est satisfaisant en moins de 10 à 15 minutes.

L'invention a encore pour but de permettre le mélange de substances pharmaceutiques thermosensibles.

Enfin, l'invention a pour but de procurer un dispositif de mélange permettant la vidange complète des cuves utilisées.

### Principaux éléments caractéristiques de l'invention

Un premier objet de la présente invention, indiqué dans la revendication 1, est de proposer un procédé automatisé de mélange d'au moins deux substances visqueuses.

Un second objet de la présente invention, indiqué dans la revendication 2, est de proposer un dispositif de mélange d'au moins deux substances visqueuses.

Des modes d'exécution préférés de la présente invention sont explicités dans les revendications 3 à 9.

### Brève description des figures

La figure 1 représente une vue en coupe du dispositif de mélange selon une forme d'exécution préférée de la présente invention.

La figure 2 représente schématiquement les différentes étapes de procédé de mise en oeuvre du dispositif selon la figure 1.

La figure 3 représente schématiquement l'étape de vidange du dispositif de mélange de l'invention, qui intervient une fois atteinte l'homogénéité voulue.

### Description d'une forme d'exécution préférée de l'invention

La présente invention se rapporte à une unité de mélange qui permet l'incorporation et le mélange automatisé et en circuit fermé de produits pharmaceutiques pour l'obtention d'un mélange final de viscosité élevée.

L'unité de mélange inventée consiste globalement en deux cuves communicantes, cylindriques verticales, de même axe et symétriques par rapport à un plan horizontal médian (image des cuves l'une de l'autre comme dans un miroir). Ces cuves sont équipées de pistons étanches dont l'actionnement par un système hydraulique permet le passage en cycles successifs des composants à mélanger à travers un dispositif de mélange à chicanes. L'ensemble est totalement automatisé à l'aide d'un automate programmable et peut être thermostatisé pour les mélanges de substances thermosensibles qui le requièrent.

Selon une forme d'exécution préférée de l'invention représentée sur la figure 1, l'unité de mélange est constituée des éléments suivants :
1) une première cuve supérieure 1, cylindrique d'axe vertical en acier inoxydable équipée :
   - d'une double enveloppe 3 dans laquelle un fluide de refroidissement ou de chauffage peut circuler ;
   - d'un fond 11 légèrement conique ;
   - d'un couvercle en acier inoxydable 12 faisant office de piston dont la forme, adaptée au fond conique de la cuve, et l'étanchéité permettent une vidange complète de la cuve ;
   - d'un dispositif hydraulique à haute pression permettant l'activation automatique du couvercle/piston (non représenté) ;
   - de connexions diverses 4, éventuellement munies de vannes, permettant la mesure de température, la mise sous vide ou la mise sous gaz inerte, la prise d'échantillons en cours de mélange, l'injection ou le prélèvement des substances, etc. ;
2) une seconde cuve 2 inférieure, verticale et cylindrique en acier inoxydable, coaxiale et identique à la première cuve et disposée symétriquement en miroir par rapport à celle-ci ;
3) un élément de mélange 5 également en acier inoxydable reliant les deux cuves 1, 2 équipé :
   - d'une double enveloppe 3 dans laquelle un fluide de refroidissement ou de chauffage peut circuler ;
   - d'un élément en acier inoxydable, muni de chicanes (mélangeur statique) permettant la création d'un flux turbulent de mélange au niveau des composants à mélanger ;
   - de connexions diverses 4 permettant la mesure de température, la mise sous vide ou la mise sous gaz inerte, la prise d'échantillons en cours de mélange, etc. ;
4) un dispositif de contrôle (non représenté) permettant le contrôle et la synchronisation des différents mouvements des pistons, des cycles de mélanges ou encore de l'injection des composants par exemple à l'aide d'une vis sans fin.

Les procédés de mélange et de vidange selon l'invention se déroulent comme décrit ci-après.

Le procédé de mélange dont les étapes (a) à (e) sont représentées sur la figure 2 est réalisé par pompage, sous forme de cycles successifs, des composants à mélanger depuis la cuve supérieure 1 vers la cuve inférieure 2 en passant à travers le mélangeur statique 5 et vice-versa. Le nombre de cycles nécessaires est fixé par le type et la viscosité des composants à mélanger.

Typiquement, avec des substances pharmaceutiques visqueuses, on effectue selon ce procédé entre 5 et 10 cycles de 30 secondes environ, ce qui correspond à une durée totale du procédé comprise entre 2 min 30 et 5 minutes. Selon l'état de la technique, une durée typique de mélange est de 60 minutes.

Les composants du mélange sont introduits dans la cuve supérieure 1 avant de démarrer le processus de mélange en retirant le couvercle 12 ou sont injectés dans le système en cours de mélange à l'aide d'un dispositif à vis sans fin étanche (non représenté sur les figures) qui peut être positionné indifféremment sur la cuve supérieure 1 ou sur l'élément de mélange central 5.

Le processus de mélange terminé, le système permet une vidange complète de celui-ci comme représenté sur la figure 3. Le mélange est transféré à cet effet complètement dans la cuve supérieure 1 ou inférieure 2 puis vidangé vers l'extérieur.

## Revendications

1. Procédé automatisé de mélange d'au moins deux substances visqueuses, de préférence pharmaceutiques, au moyen d'un dispositif de mélange à chambre double, comportant :
- une première cuve (1) et une seconde cuve (2) communicantes, cylindriques coaxiales, chacune fermée à une première extrémité de manière étanche par un piston mobile (12, 22) et munie à sa deuxième extrémité d'un fond légèrement conique (11, 21), les deux cuves (1, 2) étant disposées de manière symétrique dans un miroir par rapport à un plan médian perpendiculaire à leur axe commun ;
- un élément de mélange statique central (5) reliant les deux cuves (1, 2) au niveau des deux fonds légèrement coniques (11, 21) ;
- un dispositif hydraulique pour l'activation automatique des pistons (12, 22) selon un mouvement réciproque coordonné, **caractérisé par** les étapes suivantes :
- on injecte les substances à mélanger par injection par vis sans fin étanche dans la première cuve (1) ou dans l'élément de mélange statique central (5) ;
- on réalise un nombre déterminé de cycles de mélange successifs par pompage, ledit nombre étant compris entre 5 et 10 et la durée de chaque cycle étant d'environ 30 secondes, depuis la première cuve (1) vers la seconde cuve (2) en passant au travers du mélangeur statique central (5), et vice versa ;
- le mélange final est transféré vers l'une des deux cuves (1, 2) qui est ensuite vidangée.

2. Dispositif de mélange d'au moins deux substances visqueuses à chambre double, comportant :
- une première cuve (1) et une seconde cuve (2) communicantes, cylindriques coaxiales, chacune fermée à une première extrémité de manière étanche par un piston mobile (12, 22) et munie à sa deuxième extrémité d'un fond légèrement conique (11, 21), les deux cuves (1, 2) étant disposées de manière symétrique dans un miroir par rapport à un plan médian perpendiculaire à leur axe commun ;
- un élément de mélange statique central (5) reliant les deux cuves (1, 2) au niveau des deux fonds légèrement coniques (11, 21) ;
- un dispositif hydraulique pour l'activation automatique des pistons (12, 22) selon un mouvement réciproque coordonné et pour le contrôle et la synchronisation des mouvements des pistons selon des cycles de mélange et de l'injection des substances à mélanger, **caractérisé en ce que** qu'il comprend en outre un injecteur étanche sous forme d'un dispositif à vis sans fin, connecté au niveau d'une des cuves (1, 2) ou de l'élément de mélange statique central (5).

3. Dispositif selon la revendication 2, **caractérisé en ce que** l'élément de mélange statique (5) comprend une pluralité de chicanes ou un labyrinthe.

4. Dispositif selon la revendication 2 ou 3, **caractérisé en ce que** la forme de chaque piston (12, 22) est également légèrement conique et adaptée à la forme de la cuve correspondante, pour permettre une vidange complète de ladite cuve.

5. Dispositif selon la revendication 2, 3 ou 4, **caractérisé en ce que** les deux cuves (1, 2), les deux pistons correspondants (12, 22) et l'élément de mélange statique (5) sont en acier inoxydable.

6. Dispositif selon l'une quelconque des revendications 2 à 5, **caractérisé en ce que** les deux cuves (1, 2) et l'élément de mélange statique (5) sont thermostatisés grâce à une double enveloppe externe (3) dans laquelle peut circuler un fluide de refroidissement ou de chauffage.

7. Dispositif selon l'une quelconque des revendications 2 à 6, **caractérisé en ce que** la conicité du fond (11, 21) de chaque cuve (1, 2) et de chaque piston respectif (12, 22) est comprise entre 5 et 15°.

8. Dispositif selon l'une quelconque des revendications 2 à 7, **caractérisé en ce qu'**au moins une des deux cuves (1, 2), ainsi que l'élément de mélange statique (5), sont pourvus de moyens (4) pour l'injection ou le prélèvement des substances à mélanger, la mesure de température, la mise sous vide ou gaz inerte ou la prise d'échantillons en cours de mélange.

9. Dispositif selon la revendication 8, **caractérisé en ce que** lesdits moyens (4) comprennent un système d'injection ou prélèvement de type luer-lock et des vannes.

## Claims

1. Automated method for mixing at least two viscous substances, preferably pharmaceutical, by means of a double-chamber mixing device, comprising:
- a first tank (1) and a second tank (2), that are cylindrical, coaxial and communicating, each being sealingly closed at a first end with a moving piston (12,22) and provided at its second end with a slightly tapered bottom (11,21), both tanks (1,2) being positioned in mirror-image symmetry relative to a median plane that is perpendicular to their common axis;
- a central static mixing element (5) connecting both tanks (1,2) at the level of the two slightly tapered bottoms (11,21);
- a hydraulic device for automatically activating the pistons (12,22) according to a coordinated reciprocal motion,
**characterised by** the following stages:
- the substances to be mixed are injected into the first tank (1) or into the central static mixing element (5) by a sealed worm-screw injection;
- a specified number of successive mixing cycles are achieved by pumping, said number being between 5 and 10 and the duration of each cycle being about 30 seconds, from the first tank (1) towards the second tank (2), passing through the central static mixer (5), and vice versa;
- the final mixture is transferred to one of the two tanks (1,2), which is then emptied.

2. Double-chamber device for mixing at least two viscous substances comprising:
- a first tank (1) and a second tank (2), that are cylindrical, coaxial and communicating, each being sealingly closed at a first end with a moving piston (12,22) and provided at its second end with a slightly tapered bottom (11,21), both tanks (1,2) being positioned in mirror-image symmetry relative to a median plane that is perpendicular to their common axis;
- a central static mixing element (5) connecting both tanks (1,2) at the level of the two slightly tapered bottoms (11,21);
- a hydraulic device for automatically activating the pistons (12,22) according to a coordinated reciprocal motion and for controlling and synchronising the motions of the pistons according to the mixing cycles and to the injection of the substances to be mixed
**characterised in that** it also comprises a sealed injector in the form of a worm-screw device that is connected at the level of one of the tanks (1,2) or of the central static mixing element (5).

3. Device according to Claim 2, **characterised in that** the static mixing element (5) comprises a series of baffles or a labyrinth.

4. Device according to Claim 2 or 3, **characterised in that** the shape of each piston (12,22) is also slightly tapered and adapted to the shape of the corresponding tank, so as to allow the complete emptying of said tank.

5. Device according to Claim 2, 3 or 4, **characterised in that** both tanks (1,2), the two corresponding pistons (12,22) and the static mixing element (5) are made of stainless steel.

6. Device according to any one of Claims 2 to 5, **characterised in that** both tanks (1,2) and the static mixing element (5) are thermostatically controlled by a double external casing (3) in which a cooling or heating fluid may circulate.

7. Device according to any one of Claims 2 to 6, **characterised in that** the tapered shape of the bottom (11,21) of each tank (1,2) and of each respective piston (12,22) is between 5 and 15°.

8. Device according to any one of Claims 2 to 7, **characterised in that** at least one of the two tanks (1,2) and the static mixing element (5) are provided with a means (4) for injecting or removing the substances to be mixed, measuring the temperature, creating a vacuum or introducing an inert gas or taking samples during mixing.

9. Device according to Claim 8, **characterised in that** said means (4) comprises an injection or removal system of a luer-lock type and valves.

## Patentansprüche

1. Automatisiertes Mischverfahren von mindestens zwei zähflüssigen Substanzen, vorzugsweise pharmazeutischen Substanzen, mittels einer Mischvorrichtung mit Doppelkammer, die Folgendes umfasst:
- einen ersten Behälter (1) und einen zweiten Behälter (2), die miteinander verbunden, zylinderförmig und koaxial sind, von denen jeder an einem ersten Ende durch einen beweglichen Kolben (12, 22) dicht verschlossen ist und an seinem zweiten Ende einen leicht kegelförmigen Boden (11, 21) aufweist, wobei die beiden Behälter (1, 2) in Bezug auf eine Mittelebene, die senkrecht zu ihrer gemeinsamen Achse steht, spiegelsymmetrisch angeordnet sind;
- ein zentrales statisches Mischelement (5), das die beiden Behälter (1, 2) in Höhe ihrer beiden leicht kegelförmigen Böden (11, 21) miteinander verbindet;
- eine hydraulische Vorrichtung für die automatische Aktivierung der Kolben (12, 22) in einer wechselseitig koordinierten Bewegung, **gekennzeichnet durch** folgende Schritte:
- die zu mischenden Substanzen werden **durch** eine dichte Schnecke in den ersten Behälter (1) oder in das zentrale statische Mischelement (5) **durch** Einspritzung injiziert;
- es wird eine bestimmte Anzahl von aufeinander folgenden Mischzyklen **durch** Pumpen durchgeführt, wobei die besagte Anzahl zwischen 5 und 10 beträgt und die Dauer jedes Zyklus vom ersten Behälter (1) **durch** den zentralen statischen Mischer (5) zum zweiten Behälter (2) und umgekehrt etwa 30 Sekunden beträgt;
- die fertige Mischung wird zu einem der beiden Behälter (1, 2) befördert, der anschließend entleert wird.

2. Doppelkammer-Mischvorrichtung für mindestens zwei zähflüssige Substanzen, die Folgendes umfasst:
- einen ersten Behälter (1) und einen zweiten Behälter (2), die miteinander verbunden, zylinderförmig und koaxial sind, von denen jeder an einem ersten Ende durch einen beweglichen Kolben (12, 22) dicht verschlossen ist und an seinem zweiten Ende einen leicht kegelförmigen Boden (11, 21) aufweist, wobei die beiden Behälter (1, 2) in Bezug auf eine Mittelebene, die senkrecht zu ihrer gemeinsamen Achse steht, spiegelsymmetrisch angeordnet sind;
- ein zentrales statisches Mischelement (5), das die beiden Behälter (1, 2) in Höhe ihrer beiden leicht kegelförmigen Böden (11, 21) miteinander verbindet;
- eine hydraulische Vorrichtung für die automatische Aktivierung der Kolben (12, 22) in einer wechselseitig koordinierten Bewegung und für die Steuerung und Synchronisierung der Kolbenbewegungen gemäß den Misch- und Einspeisezyklen der zu mischenden Substanzen,
**dadurch gekennzeichnet, dass** sie außerdem eine dichte Einspritzvorrichtung in Form einer Vorrichtung mit Schnecke umfasst, die bei einem der beiden Behälter (1, 2) oder beim zentralen statischen Mischelement (5) angeschlossen ist.

3. Vorrichtung nach Anspruch 2, **dadurch gekennzeichnet, dass** das statische Mischelement (5) eine Vielzahl von Prallblechen oder ein Labyrinth umfasst.

4. Vorrichtung nach Anspruch 2 oder 3, **dadurch gekennzeichnet, dass** die Form jedes Kolbens (12, 22) auch leicht kegelförmig und der Form des entsprechenden Behälters angepasst ist, um die vollständige Entleerung des besagten Behälters zu ermöglichen.

5. Vorrichtung nach Anspruch 2, 3 oder 4, **dadurch gekennzeichnet, dass** die beiden Behälter (1, 2), die beiden entsprechenden Kolben (12, 22) und das statische Mischelement (5) aus Edelstahl bestehen.

6. Vorrichtung nach einem der Ansprüche 2 bis 5, **dadurch gekennzeichnet, dass** die beiden Behälter (1, 2) und das statische Mischelement (5) durch einen äußeren Doppelmantel (3), in dem eine Kühl- oder Heizflüssigkeit zirkulieren kann, thermostatisiert sind.

7. Vorrichtung nach einem der Ansprüche 2 bis 6, **dadurch gekennzeichnet, dass** die Konizität des Bodens (11, 21) jedes Behälters (1, 2) und jedes entsprechenden Kolbens (12, 22) zwischen 5 und 15° beträgt.

8. Vorrichtung nach einem der Ansprüche 2 bis 7, **dadurch gekennzeichnet, dass** mindestens einer der beiden Behälter (1, 2) sowie das statische Mischelement (5) mit Mitteln (4) für das Einspritzen oder die Entnahme der zu mischenden Substanzen, die Temperaturmessung, die Erzeugung eines Vakuums im Inneren oder das Füllen mit Inertgas oder die Entnahme von Proben während des Mischvorgangs ausgestattet sind.

9. Vorrichtung nach Anspruch 8, **dadurch gekennzeichnet, dass** die besagten Mittel (4) ein Einspeise-oder Entnahmesystem vom Typ Luer-Lock und Ventile umfassen.
